# EUROPÄISCHE PATENTSCHRIFT

(11) **EP 2 088 259 B1**
(45) Veröffentlichungstag und Bekanntmachung des Hinweises auf die Patenterteilung: **12.10.2011**
(21) Anmeldenummer: 09151200.4
(22) Anmeldetag: 23.01.2009
(51) Int. Cl.: E04G 23/02, E01D 22/00

(54) **Vorrichtung zum Vorspannen von Verstärkungselementen an Bauwerken**
Device for pre-tensioning reinforcement elements on structures
Dispositif de pré-tension d'éléments de renforcement sur des constructions

(30) Priorität: 08.02.2008 CH 1772008
(43) Veröffentlichungstag der Anmeldung: 12.08.2009
(73) Patentinhaber: Scherer, Josef, 6440 Brunnen (CH)
(72) Erfinder: Scherer, Josef, 6440 Brunnen (CH)
(74) Vertreter: Felber, Josef

(56) Entgegenhaltungen:
- EP-A- 1 507 048
- WO-A-02/16710
- DE-A1- 19 849 605
- DE-A1- 19 944 573
- DE-B3- 10 249 266

## Beschreibung

Die Erfindung betrifft eine Vorrichtung zum Spannen von unidirektionalen Faserlaminaten mit hoher Zugfestigkeit und ebensolchem Zugelastizitätsmodul. Die Faserlaminate werden auf der biegebeanspruchten Seite eines Beton respektive Stahlbetonbauteils unter Zugspannung stehend verklebt.

Vorrichtungen für diesen Zweck sind im Stand der Technik bekannt und werden für das Vorspannen von hochfesten Faserlaminaten beispielsweise in der Bauwerksinstandsetzung respektive Bauwerksertüchtigung bereits eingesetzt. Die endseitigen Enden der Faserlaminate werden in einem Klemmschuh verklemmt, welcher sodann in Richtung gegen das Faserlaminatende hin gegenüber dem Bauwerk verspannt werden muss. Bei den bisherigen Systemen wird die Spannvorrichtung, welche die Zugspannung im Faserlaminat aufbringt, am Objekt belassen, bis die Aushärtung des Klebstoffes, welcher zwischen dem Faserelement und dem Traggrundbeton respektive Stahlbeton aufgebracht wird, ausgehärtet ist.

Aus DE 102 49 266 B3 ist eine Vorrichtung bekanntgeworden, gemäss welcher mittels Hydraulikzylindern gespannt wird, wobei dann im gespannten Zustand eine Verklotzung vorgenommen wird. DE 198 49 605 A1 zeigt eine Vorrichtung, mit welcher ebenfalls mittels Hydraulikzylindern gespannt wird, wobei dann im gespannten Zustand die Spannlage mit Distanzstücken gesichert wird.

Die Aufgabe der vorliegenden Erfindung ist es, eine alternative Vorrichtung anzugeben, mittels derer eine Vorspannung erzeugbar ist, welche während des Aushärtens des Klebstoffes anhält, wobei aber der die Spannung aufbauende Teil der Vorrichtung nach dem Aufbau der Vorspannung entfernbar ist, sodass dieser Teil an weiteren Vorrichtungen zum Aufbauen der dort benötigten Vorspannung einsetzbar ist, also nacheinander fliegend an einer Vielzahl von Vorrichtungen einsetzbar ist. Damit soll der Baustellenablauf flexibler und schneller werden.

Diese Aufgabe wird gelöst von einem Vorrichtung zum Vorspannen von Verstärkungslaminaten an Bauwerken, bestehend aus einem Klemmschuh zum Einklemmen des zu spannenden Verstärkungslaminat-Endes und einem kastenartigen Metallkörper, der unten eine ebene Grundplatte bildet und oben einen offenen Kasten bildet, wobei der Metallkörper mittels aus seiner Unterseite ragenden Schrauben mittelbar mit einem Bauwerk zugkräftig verbindbar ist und an einem Ende zwei Stellschrauben aufweist, welche aussen aus der dortigen Metallkörperwand senkrecht ausfahrbar sind, um an der laminatseitigen Endwand des Klemmschuhs anzuschlagen, sowie eine zugehörige Zylinder-Kolbeneinheit, welche in den kastenartigen Metallkörper einlegbar ist, sodass ihre eine Seite an der Innenwand des kastenartigen Metallkörpers einen Anschlag findet, und auf der gegenüberliegenden Seite der Zylinder in der hierzu ausgeschnittenen Kastenwand gehalten ist und der Kolben in gleicher Richtung wie die Stellschrauben durch diese Kastenwand hindurch ausfahrbar ist, zum Beaufschlagen der laminatseitigen Endwand des Klemmschuhs.

In den Zeichnungen wird ein Ausführungsbeispiel dieser Spannvorrichtung in verschiedenen Phasen ihrer Anwendung gezeigt. Anhand dieser Zeichnungen wird die Spannvorrichtung im Detail beschrieben und das Verfahren des Spannens mit Hilfe dieser Spannvorrichtung wird erläutert.

### Es zeigt:

- Figur 1:: Die Spannvorrichtung in Anwendungslage von schräg oben gesehen, bei einem anstatt an einer Decke auf einen Boden gelegten Verstärkungslaminat;
- Figur 2:: Die Spannvorrichtung in Anwendungslage schematisch dargestellt von der Seite her gesehen;
- Figur 3:: Eine Brücke mit den eingebrachten Dübelschrauben zur Vorbereitung des Aufbringens eines vorgespannten Verstärkungslaminates;
- Figur 4:: Die Brücke mit den eingebrachten Dübelschrauben mit aufgebrachtem Klebstoff und darauf gelegtem Verstärkungslaminat;
- Figur 5:: Die Brücke mit aufgeklebtem und mittels Endverankerungsplatten festgeklemmtem Verstärkungslaminat;
- Figur 6:: Die Brücke mit dem verklebten und geklemmten Verstärkungslaminat mit angebauten Spannungsvorrichtungen im Hinblick auf die vorzunehmende Vorspannung.

Wie in Figur 1 ersichtlich besteht die Vorrichtung zum Vorspannen von Verstärkungslaminaten an Bauwerken aus einem Klemmschuh 1 zum Einklemmen des zu spannenden Verstärkungslaminat-Endes 2 und einem kastenartigen Metallkörper 3, der unten eine ebene Grundplatte bildet und oben einen offenen Kasten bildet. Der Metallkörper 3 liegt auf einer Endverankerungsplatte, die mittels aus seiner Unterseite ragenden Dübelschrauben 4 mit einem Bauwerk 5 zugkräftig verbindbar ist. Der Metallkörper 3 ist mit dieser Endverankerungsplatte über weitere Schrauben 14 sehr kräftig verbunden. An einem Ende weist er zwei Stellschrauben 6 auf, welche aussen aus der dortigen Metallkörperaussenseite 7 senkrecht ausfahrbar sind, um an der laminatseitigen Endwand 8 des Klemmschuhs 1 anzuschlagen. Die Vorrichtung schliesst des Weiteren eine zugehörige Zylinder-Kolbeneinheit 9 ein, welche in den kastenartigen Metallkörper 3 einsetzbar ist. Dabei findet ihre eine Seite an der Innenwand 10 des kastenartigen Metallkörpers 3 einen Anschlag, und auf der gegenüberliegenden Seite ist der Zylinder 11 der Einheit 9 in der hierzu ausgeschnittenen Kastenwand 12 gehalten. Der Kolben 13 ist in gleicher Richtung wie die Stellschrauben 6 durch diese Kastenwand 18 hindurch ausfahrbar und dient zum Beaufschlagen der laminatseitigen Endwand 8 des Klemmschuhs 1. Der ganze kastenartige Metallkörper ist vorzugsweise aus einem einstückig aus dem Vollen gefrästen Aluminiumblock gebildet und weist eine Länge von etwa 30cm auf. An seine Unterseite schliesst eine gesonderte, bei Anwendung zu verlierende, hier nicht sichtbare Endverankerungsplatte an. Die Seitenwände 12 des kastenartigen Metallkörpers 3 sind von oben ausgeschnitten, sodass trapezförmige Ausschnitte gebildet sind. Dadurch bleiben Verstärkungen erhalten, welche die endseitigen Wände miteinander auf erhöhte Zugkraft verstärken.

Der zugehörige Klemmschuh 1 besteht aus zwei zueinander scharnierend verbundenen Teilen 15,16, wie das aus der Figur 2 ersichtlich ist. Diese Teile weisen zueinander passende gekrümmte Klemmflächen auf, zum passgenauen Einschluss eines Verstärkungslaminat-Endes 20 dienen, und die mittels Schraubverbindungen 21 aufeinander pressbar sind. Die endseitige, in Richtung des einzuklemmenden Verstärkungslaminates 2 gerichtete Wand 8 steht bei eingeklemmetem Verstärkungslaminat 2 senkrecht zur Grundseite und ist mit einer konkaven Zentrierpfanne 22 als Kupplungsorgan ausgerüstet ist, in welche die konvexe Kolbenspitze 23 einpasst. Wie man anhand von Figur 2 weiter erkennt, ist der zugehörige Klemmschuh 1 auf seiner vorderen Auflagekante mit einem winkelförmigen Kunststoff-Profil 17 bestückt. Die Seitenwände 12 des kastenartigen Metallkörpers 3 sind ausgeschnitten, und die Endwände sind so hoch gestaltet wie die in den Metallkörper eingelegte Zylinder-Kolbeneinheit 9 in ihrem dann liegenden Zustand.

Die Anwendung bzw. das mit dieser Spannvorrichtung durchgeführte Vorspannverfahren wird im Folgenden anhand der Figuren 3 bis 6 beschrieben. Die Figur 3 zeigt hierzu einen Baukörper 5 in Form einer Brücke, die links fix aufliegt und rechts auf einem Dilatationslager 24. An einer Brücke werden Verstärkungslaminate typischerweise an der Unterseite festgeklebt, um die Zuspannungskraft des Baukörpers 5 zu erhöhen. Zunächst werden in das Bauwerk wie in Figur 3 gezeigt Schraubendübel versetzt. Die Dübel werden in den Traggrund aus Beton respektive Stahlbeton versetzt. Es können Klebedübel oder Spreizdübel verwendet werden. Es werden zum Beispiel auf jeder Seite vier solche Dübel und Schrauben 4 versetzt. Man sieht hier nur die vorderen vier Schrauben 4, welche die Sicht auf die hinteren vier verdecken.

Danach wird der Traggrund aufgeraut und der Klebstoff 25 im Bereich, wo das Faserlaminat 2 appliziert wird, aufgetragen, wie in Figur 4 gezeigt. Im nächsten Schritt wird das Faserlaminat 2 provisorisch im Klebstoff positioniert. Das streifenförmige Verstärkungslaminat 2 verläuft zwischen den beiden Schraubenreihen. Man sieht hier also nur die vorderen Schrauben 4, während die hinter dem Verstärkungslaminat 2 liegenden nicht sichtbar sind. Anschliessend werden Endverankerungsplatten 19 mit einer weiteren Schicht Klebstoff 25 auf das Verstärkungslaminat 2 aufgebracht und mit den Schrauben 4 verspannt, sodass die Endverankerungsplatten 19 das Verstärkungslaminat 2 an jenen Stellen für eine provisorische Sicherung festklemmen, wie in Figur 5 gezeigt. Der Klebstoff 25 ist dabei noch nicht ausgehärtet, sodass also das Verstärkungslaminat 2 sich unter Zugspannung auf der Klebstoffschicht noch ziehen lässt.

Im nächsten Schritt, wie in Figur 6 dargestellt, werden die Spannvorrichtungen angebracht. Hierzu werden die Metallkörper 3 mittels gesonderter Befestigungsschrauben 14 auf die Endverankerungsplatten 19 aufgeschraubt und mit ihnen kräftig verspannt. An die endseitigen Enden 20 des Laminates 2 werden die Klemmschuhe 1 montiert und durch Verschrauben deren scharnierender Teile wird das Verstärkungslaminat 2 zwischen diesen Teilen 15,16 eingeklemmt. Die Klemmschuhe 1 liegen sodann auf dem Baukörper auf. Jetzt wird zum Vorspannen des Verstärkungslaminates 2 auf dessen bloss einer Seite eine hydraulische Zylinder-Kolbeneinheit 9 in den dortigen Metallkörper 3 eingesetzt und mit einer Handpumpe wird Hydraulikflüssigkeit über die Hydraulikleitung 26 in dieselbe gepumpt, sodass der Kolben 13 ausfährt und den Klemmschuh 1 beaufschlagt. Die dabei zum Einsatz kommende Druckkraft beträgt in der Grössenordnung ca. 120 kN und der Weg infolge der Vorspannung beträgt je nach Länge des Verstärkungslaminates 2 bis ca. 15mm. Das Kupplungsorgan in Form der Zentrierpfanne 22 sorgt dafür, dass die Kräfte zentrisch in das Faserlaminat eingeleitet werden. Durch das Kuppelorgan in Form der Zentrierpfanne 22 werden Exzentritäten, welche beim Spannvorgang entstehen, ausgeglichen. Das unidrektionale Faserlaminat ist nämlich nicht in der Lage, exzentrische Spannungen aufzunehmen. Entsprechend ist das Kupplungsorgan, das heisst diese Zentrierpfanne 22 von ausserordentlicher Bedeutung für den Spannvorgang.

Sobald diese Vorspannung hydraulisch erzeugt wurde, werden die Stellschrauben 6 am Metallkörper 3 so verdreht, dass sie am Klemmschuh 1 anschlagen und somit die Spannung halten. Jetzt kann die hydraulische Zylinder-Kolbeneinheit 9 wieder vom Hydraulikdruck entlastet werden und dann ausgebaut werden. Ihr Einsatz erfolgt daher also fliegend. Dadurch wird der Baustellenablauf flexibler und schneller. Sobald nach ca. 24 Stunden die Aushärtung des Klebstoffes 25 abgeschlossen ist, können die Metallkörper 3 und die Klemmschuhe 1 entfernt werden. Der Abbindebeginn des Klebstoffes 25 ist so eingestellt, dass der Aushärtebeginn des Klebstoffes nach der Vollendung des Vorspannprozesses des Faserlaminates erfolgt.

Mit der identischen Spannvorrichtung können am gleichen Tag mehrere Faser- bzw. Verstärkungslaminate vorgespannt werden. Die Vorrichtung zum Vorspannen ist so konzipiert, dass die Spannvorrichtung an beiden Lamellenenden aufgebracht werden kann. Bei bauseitigen Platzproblemen besteht somit, dank dieser Spannvorrichtung die Möglichkeit, den Spannvorgang am linken respektive rechten Lamellenende vorzunehmen.

## Patentansprüche

1. Vorrichtung zum Vorspannen von Verstärkungslaminaten an Bauwerken, bestehend aus einem Klemmschuh (1) zum Einklemmen des zu spannenden Verstärkungslaminat-Endes (20) und einem kastenartigen Metallkörper (3), der unten eine ebene Grundplatte bildet und oben einen offenen Kasten bildet, wobei der Metallkörper (3) mittels aus seiner Unterseite ragenden Schrauben (14) mittelbar mit einem Bauwerk zugkräftig verbindbar ist und an einem Ende zwei Stellschrauben (6) aufweist, welche aussen aus der dortigen Metallkörperwand (18) senkrecht ausfahrbar sind, um an der laminatseitigen Endwand (8) des Klemmschuhs (1) anzuschlagen, sowie eine zugehörige Zylinder-Kolbeneinheit (9), welche in den kastenartigen Metallkörper (3) einlegbar ist, sodass ihre eine Seite an der Innenwand des kastenartigen Metallkörpers (3) einen Anschlag findet, und auf der gegenüberliegenden Seite der Zylinder (11) in der hierzu ausgeschnittenen Kastenwand (12) gehalten ist und der Kolben (13) in gleicher Richtung wie die Stellschrauben (6) durch diese Kastenwand (18) hindurch ausfahrbar ist, zum Beaufschlagen der laminatseitigen Endwand (8) des Klemmschuhs (1).

2. Vorrichtung zum Vorspannen von Verstärkungslaminaten an Bauwerken nach Anspruch 1, **dadurch gekennzeichnet, dass** der kastenartige Metallkörper (3) aus einem einstückig aus dem Vollen gefrästen Aluminiumblock gebildet ist und auf seiner Unterseite eine gesonderte, beim Anwendung zu verlierende Endverankerungsplatte (19) aufweist.

3. Vorrichtung zum Vorspannen von Verstärkungslaminaten an Bauwerken nach einem der Ansprüche 1 bis 2, **dadurch gekennzeichnet, dass** die Seitenwände (12) des kastenartigen Metallkörpers (3) ausgeschnitten sind.

4. Vorrichtung zum Vorspannen von Verstärkungslaminaten an Bauwerken nach einem der Ansprüche 1 bis 3, **dadurch gekennzeichnet, dass** der zugehörige Klemmschuh (1) aus zwei zueinander scharnierend verbundenen Teilen (15,16) besteht, nämlich aus einem unteren Teil (15) mit gekrümmt ansteigender nach oben gerichteter Klemmfläche, und einem oberen Teil (16) mit gegengleich ansteigender Klemmfläche, wobei diese beiden Klemmflächen unter passgenauem Einschluss eines Verstärkungslaminat-Endes (20) mittels Schraubverbindungen (21) aufeinander pressbar sind, und die endseitige, in Richtung des einzuklemmenden Verstärkungslaminates (2) gerichtete Wand bei eingeklemmetem Verstärkungslaminat (2) senkrecht zur Grundseite verläuft und mit einer konkaven Zentrierpfanne (22) ausgerüstet ist, zur Aufnahme der ausgefahrenden, konvex geformten Kolbenspitze (23) des Kolbens (13) der Zylinder-Kolbeneinheit (9).

5. Vorrichtung zum Vorspannen von Verstärkungslaminaten an Bauwerken nach einem der Ansprüche 1 bis 4, **dadurch gekennzeichnet, dass** der zugehörige Klemmschuh (1) auf seiner vorderen unteren Kante mit einem winkelförmigen Kunststoff-Profil (17) als Gleitstück bestückt ist.

6. Vorrichtung zum Vorspannen von Verstärkungslaminaten an Bauwerken nach einem der Ansprüche 1 bis 5, **dadurch gekennzeichnet, dass** die Seitenwände (18) des kastenartigen Metallkörpers (3) ausgeschnitten sind, und die Endwände so hoch sind wie die in den Metallkörper eingelegte Zylinder-Kolbeneinheit (9) in ihrem darin liegenden Zustand.

## Claims

1. Device to preload laminates for reinforcement on buildings comprising a gripping shoe (1) for gripping the end (20) of the reinforcement laminate to be clamped and comprising a body made of metal (3) in the form of a box, the said body forming a lower plan base plate and an upper opened box, whereby the body made of metal can be linked indirectly by screws projecting from the lower side of the body made of metal; said screws being tightly connected with the building and said body made of metal comprising at one end two setting screws (6) coming out externally and perpendicularly from the wall of the body made of metal (18) located therein to butt against the end wall (8) of the gripping shoe (1) on the side of the laminate.

2. Device to preload reinforcement laminates situated on buildings according to claim 1, **characterized in that** the body made of metal (3) in the form of a box is constituted by an aluminium bloc which is cut in one piece from the solid and **in that** the said body presents on its lower face a separated end anchor-plate (19) which can be lost when used.

3. Device to preload reinforcement laminates situated on buildings according to claim 1 to 2, **characterized in that** the lateral walls (12) of the metal body (3) in form of a box are cut.

4. Device to preload reinforcement laminates situated on buildings according to claim 1 to 3, **characterized in that** the associated gripping shoe (1) is made of two parts (15, 16) which are connected to each other by means of hinges, e.g. of a lower part (15) having a curved gripping surface rising upwards together with an upper part (16) rising mirror inverted , whereby these two gripping surfaces can be pressed against each other by means of screw connexions (21) while an end of a reinforcement laminate (20) is included in an accurately fitting manner, and **characterized in that** the terminal wall which is oriented towards the reinforcement laminate to be gripped extends perpendicularly to the ground side in the case of a gripped reinforcement laminate (2); said terminal wall being equipped with a concave centring seat (23) of the piston (13) of the cylinder-piston unit (9).

5. Device to preload reinforcement laminates situated on buildings according to claim 1 to 4, **characterized in that** the corresponding gripping shoe (1) is equipped on its front lower edge with an angular profile (17) made of plastic, realised as a sliding part.

6. Device to preload reinforcement laminates situated on buildings according to claim 1 to 5, **characterized in that** the lateral walls (18) of the metal body (3) in form of a box are cut and **in that** the terminal walls are as tall as the piston-unit (9) according with its state once inserted in the metal body.

## Revendications

1. Dispositif destiné à prétendre des stratifiés de renforcement sur des bâtiments , lequel dispositif est composé d'un patin de serrage (1) destiné à serrer l'extrémité du stratifié de renforcement qui doit tendue (20) et composé également d'un corps métallique (3) sous forme de boîte, lequel corps forme une plaque de base plane sur sa partie inférieure et une boîte ouverte sur sa partie supérieure, où ledit corps métallique (3) peut être lié indirectement avec l'immeuble au moyen de vis (14) exerçant une force de traction et faisant saillie à partir du côté inférieur dudit corps métallique et lequel corps comporte deux vis de réglage (6) sur son extrémité, lesquelles vis peuvent sortir de façon perpendiculaire à l'extérieur de la paroi du corps métallique (18) qui se trouve sur place, et ainsi buter contre la paroi terminale (8) du patin de serrage (1) qui se trouve du côté du stratifié, et lequel dispositif comporte également une unité cylindre-piston associée (9) qui peut être disposée dans le corps métallique (3) sous forme de boîte, de manière à ce qu'un côté de ladite unité vienne buter contre la paroi intérieure du corps métallique (3) sous forme de boîte et laquelle unité est maintenue sur le côté opposé des cylindres (11) dans la paroi de la boîte (12) qui est découpée à cette fin, et de manière à ce que le piston (13) puisse être sorti dans la même direction que les vis de réglages (6) à travers cette paroi (18) de la boîte pour que ledit côté soit appliqué contre la paroi terminale (8) du patin de serrage (1) du côté du stratifié.

2. Dispositif destiné à prétendre des stratifiés de renforcement selon la revendication 1, **caractérisé en ce que** le corps métallique (3) sous forme de boîte est formé d'un bloc d'aluminium fraisé dans la masse pour constituer une seule pièce, et lequel corps présente sur son côté inférieur une plaque d'encrage terminale (19) séparée qui peut être perdue lors de l'utilisation.

3. Dispositif destiné à prétendre des stratifiés de renforcement selon une des revendications 1 à 2, **caractérisé en ce que** les parois latérales (12) du corps métallique (3) sous forme de boîte soient découpées.

4. Dispositif destiné à prétendre des stratifiés de renforcement selon une des revendications 1 à 3, **caractérisé en ce que** le patin de serrage (1) associé est composé de deux pièces (15, 16) liées entre elles au moyen de charnières, c'est-à-dire, d'une pièce (15) inférieure ayant une surface de serrage courbée orientée vers le haut et ledit patin étant également composé d'une pièce (16) supérieure avec une surface de serrage qui monte dans la direction opposée ; ces deux surfaces de serrage pouvant être pressées l'une contre l'autre au moyen de liaisons de vissage (21) en enfermant de façon exactement ajustée une extrémité de stratifié de renforcement (20) et où la paroi située du côté de l'extrémité s'étend, pour un stratifié de renforcement serré (2), de façon perpendiculaire par rapport à la face de base en direction du stratifié de renforcement (2) qui doit être serré, et laquelle paroi est équipée d'un évidement de centrage (22) concave destiné à recevoir la pointe (23) du piston de l'unité cylindre-piston (9), laquelle pointe sort et présente une forme convexe.

5. Dispositif destiné à prétendre des stratifiés de renforcement selon une des revendications 1 à 4, **caractérisé en ce que** le patin de serrage (1) associé est équipé sur son bord avant inférieur d'un profilé (17) en matière plastique qui présente la forme d'un angle et sert de pièce de glissage.

6. Dispositif destiné à prétendre des stratifiés de renforcement selon une des revendications 1 à 5, **caractérisé en ce que** les parois latérales (18) du corps métallique (3) en forme de boîte sont découpées, et **en ce que** les parois terminales sont aussi hautes que l'unité (9) cylindre-piston, incorporée dans le corps métallique, dans son état lorsqu'elle est incorporée dans ledit corps métallique.
